# FASCICULE DE BREVET EUROPEEN

(11) **EP 1 783 291 B1**
(45) Date de publication et mention de la délivrance du brevet: **31.12.2008**
(21) Numéro de dépôt: 06291664.8
(22) Date de dépôt: 25.10.2006
(51) Int. Cl.: E04B 2/96

(54) **Construction modulaire de facade de bien immobilier**
Modulare Fassadenkonstruktion
Modular facade construction

(30) Priorité: 04.11.2005 FR 0511219
(43) Date de publication de la demande: 09.05.2007
(73) Titulaire: Ste à Etabli Guerandais, 44350 Guerande (FR)
(72) Inventeur: Pageaud, Frédéric, 44350 Guerande (FR)
(74) Mandataire: Laget, Jean-Loup

(56) Documents cités:
- CH-A- 309 851
- DE-A1- 4 336 142
- FR-A- 2 179 603

## Description

La présente invention concerne une construction modulaire de façade de bien immobilier, ladite construction étant formée de cadres généralement en bois, de raidisseurs se présentant sous forme de montants et d'organes de liaison entre cadre et raidisseur.

La réalisation de façades de bien immobilier, notamment celles en ossature bois, requiert actuellement un travail important sur le site même de la construction de ladite façade. En effet, suivant les dimensions et formes de la structure à bâtir, l'opérateur doit, sur le site de la construction, découper aux bonnes dimensions des panneaux et des montants auxquels fixer lesdits panneaux. Montants et panneaux sont ensuite assemblés afin de former l'ossature du bâtiment de construction. La mise aux dimensions des panneaux et leur assemblage, généralement par boulonnage, requiert un temps de travail considérable ce qui accroît sensiblement le coût d'une telle construction.

Un type de construction modulaire, notamment à ossature bois, a été imaginé pour pallier ces défauts et a été décrit dans le brevet FR 2 710 928. Ce document décrit une construction modulaire à ossature bois composée de panneaux reliés entre eux au moyen de raidisseurs. L'assemblage de ces éléments nécessite des moyens de maintien d'un raidisseur sur chaque panneau. Les moyens d'assemblage utilisés dans cette invention sont constitués de profilés métalliques se présentant avantageusement sous la forme de tubes ou de profilés en U de section correspondant à la section creuse des raidisseurs, lesdits tubes ou profilés en U formant les dispositifs de maintien étant fixés dans les extrémités des raidisseurs par l'intermédiaire de goujons, de vis ou de boulons. La mise en place d'une telle construction nécessite de nombreuses pièces d'assemblage entre panneaux et raidisseurs ainsi que de nombreuses opérations de fixation des panneaux et des raidisseurs sur lesdits éléments d'assemblage, ce qui accroît considérablement le coût d'une telle façade.

Une construction modulaire au montage complexe est également décrite dans le brevet DE-4.336.142. Des cadres pour construction sont quant à eux décrits dans les brevets CH-309.851 et FR-2.179.603.

Un but de l'invention est donc de proposer une construction modulaire de façade de bien immobilier dont la conception permet de réduire sensiblement le nombre de pièces et d'opérations de montage à effectuer pour la mettre en place.

Un autre but de l'invention est de proposer une construction modulaire de façade de bien immobilier à partir de cadres préfabriqués dont l'assemblage est réalisable sur le site de construction en un temps court.

A cet effet, l'invention a pour objet une construction modulaire de façade de bien immobilier, ladite construction étant formée principalement de cadres généralement en bois, de raidisseurs se présentant sous forme de montants et/ou de traverses et d'organes de liaison entre cadre et raidisseur, caractérisée en ce que deux cadres, à l'état juxtaposé, délimitent entre eux un espace de réception d'un raidisseur, cadres et raidisseur étant réunis l'un à l'autre par un organe de liaison commun traversant.

La conception des cadres et des raidisseurs permet de disposer de moyens d'assemblage entre lesdits cadres et lesdits raidisseurs sans avoir à rapporter une pièce de liaison. Seul un moyen d'immobilisation de l'assemblage est alors nécessaire.

Selon une forme de réalisation préférée de l'invention, les raidisseurs se présentent sous forme de profilés munis, sur l'une de leurs faces, d'au moins une languette pré-percée s'insérant dans un logement défini par les épaulements en regard de deux cadres juxtaposés, lesdits cadres et le raidisseur étant réunis l'un à l'autre par un organe de liaison commun traversant. Il est prévu, dans la zone épaulée des cadres, un perçage décalé axialement par rapport au perçage de la ou des languettes du raidisseur de manière à obtenir, lors de la mise en place de l'organe de liaison, un serrage entre raidisseur et cadres. Chaque raidisseur, à l'exception des raidisseurs d'angle, est pourvu, sur l'une de ses faces, d'une pluralité de languettes affectant la forme d'une crénelure s'interpénétrant avec la crénelure de forme complémentaire ménagée par les épaulements épaulé desdits cadres à l'état juxtaposé desdits cadres. Au moins certains des cadres sont pourvus, sur au moins l'une de leurs faces, au voisinage de deux de leurs côtés externes en opposition, d'un épaulement. De préférence, l'épaulement s'étend sur les quatre côtés du cadre et l'épaulement est interrompu dans les angles du cadre. L'épaulement affecte la forme d'une languette périphérique s'étendant depuis l'une des faces du cadre. L'épaulement est pré-percé. Chaque cadre est fermé par au moins un panneau de façade, transparent ou opaque.

L'invention sera bien comprise à la lecture de la description suivante d'exemples de réalisation, en référence aux dessins annexés dans lesquels:
La figure 1 représente une façade réalisée par l'assemblage de cadres conformes à l'invention,
La figure 2 représente une vue en perspective d'un cadre,
La figure 3 représente une vue en perspective d'un raidisseur,
La figure 4 représente une vue de face de cadres de dimensions différentes assemblés entre eux.
La figure 5 représente une vue de dessus en coupe de l'assemblage entre deux cadres juxtaposés et un raidisseur.
La figure 6 représente le raccord d'angle de deux constructions modulaires conformes à l'invention.

La construction modulaire de façade 1, objet de l'invention, permet un gain de temps considérable au regard des constructions traditionnelles. Il doit être noté que, dans ce qui précède comme dans ce qui suit, on entend par façade une face quelconque d'une construction, telle qu'un pignon, une face avant, une face arrière... Comme représenté à la figure 1, l'essentiel de la façade 1 à construire est réalisée à partir de cadres 2 et de panneaux 10 de remplissage associés ne présentant que deux tailles différentes, et de raidisseurs identiques. L'opérateur réalise tout d'abord une ossature à partir des cadres 2 de manière à former des espaces de réception de panneaux 10 de remplissage, généralement en bois. Lesdits panneaux 10 de remplissage sont ensuite fixés sur les cadres 2, par vissage par exemple afin de former une façade 1. Cet assemblage des panneaux 10 aux cadres 2 peut s'effectuer en usine. De préférence, les cadres 2 et les panneaux 10 utilisés présentent des dimensions de 60cm x 60 cm ou 60cm x 30 cm. La réalisation des rampants peut être effectuée par découpe suivant la diagonale des panneaux 10 précédemment décrits pour former des triangles rectangles. Ainsi, l'opérateur n'a pas à découper de panneaux de dimensions variées, ce qui occasionne un gain de temps important et réduit nettement les pertes de matière dues aux chutes et aux rebuts lors de la coupe. Il peut cependant être avantageux de modifier légèrement la position des ouvertures, telles que portes ou fenêtres, sur le plan de la construction à réaliser afin de pouvoir utiliser des panneaux 10 de dimensions fixées. Ces modifications sont cependant minimes et occasionnent un réel gain de temps et de coût lors de la mise en place d'une telle façade 1. Les raidisseurs 3 sont ensuite solidarisés à la structure formée par les cadres 2 et les panneaux 10 dans le but de la rigidifier. Ces raidisseurs 3 sont généralement placés verticalement pour soutenir la structure. Cependant, certains raidisseurs sont placés horizontalement, notamment à l'endroit du raccord entre deux étages, afin de réaliser un chaînage 11 et renforcer ledit raccord.

La figure 4 représente une vue de face de cadres 2 de dimensions différentes assemblés pour former une partie d'une façade 1 conforme à l'invention. Chaque cadre 2 est généralement formé de quatre montants agencés et assemblés afin de former un cadre 2 de forme rectangulaire. Ledit cadre 2 est pourvu, sur au moins deux de ses faces externes en opposition, d'un épaulement 7 ou encochage de manière à obtenir, à l'état juxtaposé de deux cadres similaires, un espace 5 de réception d'un raidisseur 3. Ainsi, un même raidisseur 3 est utilisé pour assembler les côtés de deux cadres 2 distincts. De préférence, les raidisseurs 3 se présentent sous forme de profilés munis, sur l'une de leurs faces, d'au moins une languette 6 pré-percée s'insérant dans un logement 5 défini par les épaulements 7 prépercés en regard de deux cadres 2 juxtaposés. Chaque raidisseur 3 présente des perçages réguliers positionnés à intervalle, de préférence tous les 30 centimères. Ce pré-perçage permet de positionner les raidisseurs horizontalement ou verticalement pour former un quadrillage en fonction de la construction à réaliser. De manière similaire, les épaulements sont munis de perçages 8 réguliers disposés à intervalle. Lesdits cadres 2 et le raidisseur 3 sont réunis l'un à l'autre par un organe 4 de liaison commun traversant, par exemple une cheville.

Les raidisseurs 3 pouvant être utilisés comme moyen de renforcement horizontal ou vertical, il est nécessaire de pouvoir placer un tel raidisseur 3 dans plusieurs positions. Ainsi, l'épaulement 7, qui affecte la forme d'une languette périphérique s'étendant depuis l'une des faces du cadre 2, s'étend sur les quatre côtés du cadre 2. De cette façon, lorsque deux cadres 2 conformes à l'invention sont juxtaposés suivant l'un de leurs côtés, la zone délimitée par ladite juxtaposition présente, par coopération des épaulements 7 épaulés de chaque cadre 2, une gorge 5 dans laquelle peut venir s'insérer la languette 6 disposée le long dudit raidisseur 3. Pour les mêmes raisons d'orientation des raidisseurs, il est avantageux que l'épaulement 7 soit interrompu dans les angles du cadre 2. En effet, cette conception permet de présenter, aux angles des cadres 2, des surfaces libres ne gênant pas le positionnement des raidisseurs 3, qu'ils soient placés verticalement ou horizontalement, ce qui n'aurait pas été possible si les épaulements 7 avaient été continus sur toute la longueur des montants des cadres 2. De plus, il est avantageux que les profilés formant les montants des cadres 2 présentent une coupe à 45° à chacune de leurs extrémités de manière à réaliser facilement l'assemblage desdits montants 12 pour former les angles d'un cadre 2. Cette conception autorise la fabrication de montants 12 aux extrémités toutes identiques sans nuire à leur facilité de mise en oeuvre pour la fabrication d'un cadre 2. Il en résulte une baisse des coûts de fabrication desdits montants des cadres et une facilité de pose accrue, les montants 12 des cadres ne possédant pas de sens de montage.

L'assemblage d'un raidisseur 3 avec deux cadres 2 juxtaposés est représenté à la figure 5 dans une vue de dessus en coupe. L'assemblage entre deux cadres 2 juxtaposés et le raidisseur 3 se fait par l'intermédiaire de la gorge 5 délimitée par les épaulements 7 des deux cadres 2 juxtaposés. En effet, chaque cadre 2 présente sur sa périphérie, une languette placée sensiblement le long de l'axe médian du montant 12 dudit cadre 2 la supportant afin, lorsque deux cadres identiques sont juxtaposés, de délimiter un espace 5 avec lequel pourra coopérer le raidisseur 3. Ainsi, en position montée du raidisseur 3 avec des cadres 2, la languette 6, équipant le raidisseur sur l'ensemble de sa longueur, est insérée dans l'espace délimité par deux épaulements 7 équipant chacun le montant d'un cadre 2. Une fois le raidisseur 3 positionné de manière à coopérer avec ledit espace 5, l'assemblage est immobilisé au moyen d'un organe 4 de liaison traversant, de préférence une cheville. Ledit organe 4 de liaison est inséré à travers un perçage 8, 9 ménagé à la fois dans les épaulements 7 des montants des cadres 2 et dans la languette 6 du raidisseur 3 destinée à s'insérer dans l'espace 5 délimité par lesdits épaulements 7. De plus, il est prévu, dans la zone de l'épaulement des cadres 2, un perçage 8 décalé axialement par rapport au perçage 9 de la ou des languettes 6 du raidisseur 3 de manière à obtenir, lors de la mise en place de l'organe 4 de liaison, un serrage entre raidisseur 3 et cadres 2. En effet, pour assurer une meilleure immobilisation de l'assemblage et maintenir l'organe 4 de liaison traversant dans son logement sans recourir à une pièce supplémentaire, il est avantageux de décaler légèrement les axes des perçages 8 ménagés dans les épaulements 7 des cadres 2 de l'axe du perçage 9 de la languette 6 du raidisseur 3 puis d'y introduire ledit organe 4 de liaison en force. Les flèches de la figure 5 illustrent ce serrage. Ce procédé permet alors une meilleure immobilisation de l'organe de liaison à l'intérieur de son logement en obtenant si nécessaire, en supplément, un serrage par effet de coin. Pour assurer un montage facilité de la façade 1, l'épaulement 7 de chaque cadre 2 et les languettes 6 des raidisseurs sont pré-percés. Ainsi, l'opérateur n'a aucun perçage à effectuer lors du montage d'une telle façade 1, ce qui réduit considérablement le temps de montage et les risques d'erreurs liées au perçage de trous axialement décalés.

La figure 5 représente un mode de réalisation préféré de la zone du raidisseur 3 apte à coopérer avec l'espace délimité par les encochages 7 épaulés des cadres 2. Le raidisseur, représenté à la figure 3, présente en effet trois languettes 6, 6', l'une 6 centrale étant destinée à s'insérer dans l'espace 5 délimité par les épaulements 7 ou encochages épaulés, les deux autres 6' situées de part et d'autre de la première 6 délimitant deux espaces dans lesquels viennent s'insérer les deux épaulements 7 de manière à disposer d'un serrage plus important. L'organe 4 traversant, tel qu'une cheville, traverse dans ce cas les trois languettes 6, 6' du raidisseur 3 ainsi que les deux épaulements 7 de deux cadres juxtaposés. Ainsi, chaque raidisseur 3, à l'exception des raidisseurs d'angle, est pourvu, sur l'une de ses faces, d'une pluralité de languettes 6, 6' affectant la forme d'une crénelure s'interpénétrant avec la crénelure de forme complémentaire ménagée par les zones 7 épaulées desdits cadres 2 à l'état juxtaposé desdits cadres.

Le raccord de deux façades 1, conformes à l'invention, pour former un angle peut être réalisé de différentes manières. On peut par exemple disposer un poteau à base rectangulaire dans l'angle sur lequel on vient solidariser les cadres situés aux extrémités proche de l'angle des deux façades. On peut également disposer un raidisseur de conception particulière, muni de deux gorges, placées sur les deux faces situées vers l'extérieur de l'angle et destinées à recevoir les encochages épaulés des cadres formant l'angle des deux façades. Un mode de réalisation avantageux d'un raccord entre deux façades pour former un angle est représenté à la figure 6. Dans ce mode de réalisation, on place la façade 1', destinée à former le « côté pignon » du bâtiment, à recouvrement de la façade 1" « côté façade » au niveau de l'angle. L'extrémité du côté façade du bâtiment est donc formée par le raidisseur 3' de la façade 1' placée côté pignon. Une pièce 13 de raccord, telle qu'une ferrure, est utilisée pour solidariser les deux façades 1', 1" ensemble. Cette pièce se présente sous la forme d'un U dans la cavité duquel un raidisseur 3" vient se loger. Une branche 14 s'étend perpendiculaire aux branches du U de manière à venir en appui sur le raidisseur 3'. La pièce 13 est pré-percée de manière à recevoir également l'organe 4 de liaison traversant chaque raidisseur 3', 3". Pour ajouter à la solidité du raccord, on peut également inclure un autre organe d'immobilisation, tel qu'un boulon, entre la branche 14 de la pièce 13 et le raidisseur 3'. Ce mode de réalisation permet de s'affranchir d'un raidisseur spécialement conçu pour les angles. Il est avantageux de placer trois pièces 13 sur la hauteur de chaque raidisseur d'angle de manière à assurer une liaison résistante mécaniquement.

Dans un mode de réalisation préféré, l'assemblage des cadres 2 avec les raidisseurs 3 appropriés s'effectue comme suit. Les cadres 2 pré percés sont tout d'abord assemblés. Des panneaux 10 de remplissage sont ensuite fixés, par vissage par exemple, sur les montants des cadres 2. Ces opérations s'effectuent en atelier. On fixe ensuite les raidisseurs 3 sur l'assemblage des cadres 2 et des panneaux 10 de remplissage et on maintient l'assemblage en position par l'introduction d'organes 4 de serrage, tels que des chevilles, dans les perçages 8, 9. Lesdits panneaux 10 de remplissage peuvent être positionnés uniquement à l'extérieur desdits cadres 2 de manière à réaliser une façade 1 simple. Cependant, il est possible de positionner deux panneaux 10 de remplissage par cadre 2 de manière à délimiter une cavité entre deux panneaux 10 en regard l'un de l'autre. Cette cavité peut notamment être utilisée pour réaliser l'isolation d'une construction modulaire conforme à l'invention. Pour cela, un matériau isolant, tel que de la laine de verre ou une mousse, peut être ajouté pour combler l'espace délimité par les deux panneaux 10 afin d'améliorer l'isolation phonique et thermique du bâtiment. Dans ce mode de réalisation, chaque cadre 2 est fermé par deux panneaux 10 de façade, transparents ou opaques, coopérant avec le cadre 2 pour délimiter un volume de réception d'un matériau de remplissage. L'opérateur sur le chantier n'a plus qu'à mettre en place les éléments formés par les cadres 2, les raidisseurs 3 et les panneaux 10 de remplissage pour procéder au montage de la façade 1. La façade est ainsi formée par les cadres disposés à la manière d'un quadrillage et les raidisseurs qui coopèrent à la tenue de plusieurs lignes ou rangées du cadre.

Généralement, un film plastique protecteur ou pare-vapeur est placé sur le panneau 10 de remplissage extérieur de la façade puis un bardage est positionné par-dessus ledit film plastique. Avantageusement, un tasseau est disposé entre le film plastique et le bardage afin d'inclure dans le mur une lame d'air servant à ventiler la façade. Les tasseaux peuvent être solidarisés aux panneaux et aux cadres au moyen des organes de fixation, tels que des vis, utilisés pour fixer les panneaux de remplissage aux cadres. On réalise ainsi une économie d'organes de fixation et de temps de montage d'une telle façade.

## Revendications

1. Construction modulaire de façade (1) de bien immobilier, ladite construction étant formée principalement de cadres (2) généralement en bois, de raidisseurs (3) se présentant sous forme de montants et/ou de traverses et d'organes (4) de liaison entre cadre (2) et raidisseur (3), les dits deux cadres (2), à l'état juxtaposé, délimitant entre eux un espace (5) de réception d'un raidisseur (3),
**caractérisée en ce que** cadres (2) et raidisseur (3) sont réunis l'un à l'autre par un organe (4) de liaison traversant et commun aux cadres et au radisseur.

2. Construction modulaire selon la revendication 1,
**caractérisée en ce que** les raidisseurs (3) se présentent sous forme de profilés munis, sur l'une de leurs faces, d'au moins une languette (6) pré-percée s'insérant dans un logement (5) défini par les épaulements (7) en regard de deux cadres (2) juxtaposés, lesdits cadres (2) et le raidisseur (3) étant réunis l'un à l'autre par un organe (4) de liaison commun traversant.

3. Construction modulaire selon la revendication 2,
**caractérisée en ce qu'**il est prévu, dans la zone (7) épaulée des cadres (2), un perçage (8) décalé axialement par rapport au perçage (9) de la ou des languettes (6) du raidisseur (3) de manière à obtenir, lors de la mise en place de l'organe (4) de liaison, un serrage entre raidisseur (3) et cadres (2).

4. Construction modulaire selon la revendication 2,
**caractérisée en ce que** chaque raidisseur (3), à l'exception des raidisseurs d'angle, est pourvu, sur l'une de ses faces, d'une pluralité de languettes (6, 6') affectant la forme d'une crénelure s'interpénétrant avec la crénelure de forme complémentaire ménagée par les épaulements (7) épaulé desdits cadres (2) à l'état juxtaposé desdits cadres (2).

5. Construction modulaire selon la revendication 2,
**caractérisée en ce que** au moins certains des cadres (2) sont pourvus, sur au moins l'une de leurs faces, au voisinage de deux de leurs côtés externes en opposition, d'un épaulement (7).

6. Construction selon la revendication 5,
**caractérisée en ce que** l'épaulement (7) s'étend sur les quatre côtés du cadre (2).

7. Construction selon la revendication 6,
**caractérisée en ce que** l'épaulement (7) est interrompu dans les angles du cadre (2).

8. Construction selon l'une des revendications 5 à 7,
**caractérisée en ce que** l'épaulement (7) affecte la forme d'une languette périphérique s'étendant depuis l'une des faces du cadre (2).

9. Construction selon l'une des revendications 5 à 8,
**caractérisé en ce que** l'épaulement (7) est pré-percé.

10. Construction selon l'une des revendications 5 à 9,
**caractérisé en ce que** chaque cadre (2) est fermé par au moins un panneau (10) de façade, transparent ou opaque.

## Claims

1. Modular façade structure (1) for a property, the said structure being made up mainly of frames (2) which are generally made of wood, of stiffeners (3) which are in the form of uprights and/or crosspieces, and of connection elemants (4) between the frame (2) and the stiffener (3), the said two frames (2) delimiting between them, when in the juxtaposed state, a space (5) for receiving a stiffener (3),
**characterised in that** the frames (2) and stiffener (3) are joined to one another by a pass-through connection element (4) which is common to the frames and the stiffener.

2. Modular structure according to claim 1,
**characterised in that** the stiffeners (3) are in the form of sections which are provided, on one of their faces, with at least one pre-perforated tongue (6) which fits into a housing (5) defined by the opposed shoulders (7) of two juxtaposed frames (2), the said frames (2) and the stiffener (3) being joined to one another by a common pass-through connection element (4).

3. Modular structure according to claim 2,
**characterised in that** there is provided, in the shouldered zone (7) of the frames (2), a perforation (8) which is offset axially in relation to the perforation (9) in the tongue or tongues (6) of the stiffener (3) in such a way as to obtain clamping between the stiffener (3) and the frames (2) when the connection element (4) is installed.

4. Modular structure according to claim 2,
**characterised in that** each stiffener (3), apart from the corner stiffeners, is provided, on one of its faces, with a plurality of tongues (6, 6') which assume the shape of crenellations which interpenetrate with the crenellations of complementary shape provided by the shouldered shoulders (7) on the said frames (2) when the latter are in the juxtaposed state.

5. Modular structure according to claim 2,
**characterised in that** at least some of the frames (2) are provided, on at least one of their faces, with a shoulder (7) in the vicinity of two of their opposed outer sides.

6. Structure according to claim 5,
**characterised in that** the shoulder (7) extends over the four sides of the frame (2).

7. Structure according to claim 6,
**characterised in that** the shoulder (7) is interrupted in the corners of the frame (2).

8. Structure according to one of claims 5 to 7,
**characterised in that** the shoulder (7) assumes the shape of a peripheral tongue extending from one of the faces of the frame (2).

9. Structure according to one of claims 5 to 8,
**characterised in that** the shoulder (7) is pre-perforated.

10. Structure according to one of claims 5 to 9,
**characterised in that** each frame (2) is closed by at least one transparent or opaque façade panel (10).

## Patentansprüche

1. Modulare Konstruktion einer Fassade (1) einer Immobilie, wobei die Konstruktion im Wesentlichen aus Rahmen (2), die im Allgemeinen aus Holz hergestellt sind, Versteifungen (3), die als Pfosten und/oder Riegel ausgebildet sind, und Verbindungselementen (4) zwischen Rahmen (2) und Versteifung (3) gebildet ist, wobei die beiden Rahmen (2) im nebeneinander angeordneten Zustand zwischen sich einen Raum (5) zur Aufnahme einer Versteifung (3) begrenzen, **dadurch gekennzeichnet, dass** die Rahmen (2) und die Versteifung (3) über ein durchgehendes Verbindungselement (4), das den Rahmen und der Versteifung gemeinsam ist, miteinander verbunden sind.

2. Modulare Konstruktion nach Anspruch 1, **dadurch gekennzeichnet, dass** die Versteifungen (3) als Profile ausgebildet sind, die an einer ihrer Seiten mit mindestens einer vorgebohrten Feder (6) versehen sind, die in eine Nut (5) geschoben wird, die von den sich gegenüberliegenden Ansätzen (7) von zwei nebeneinander angeordneten Rahmen (2) festgelegt ist, wobei die Rahmen (2) und die Versteifung (3) über ein gemeinsames, durchgehendes Verbindungselement (4) miteinander verbunden sind.

3. Modulare Konstruktion nach Anspruch 2, **dadurch gekennzeichnet, dass** in dem angesetzten Bereich (7) der Rahmen (2) eine Bohrung (8) vorgesehen ist, die axial zu der Bohrung (9) der Feder oder der Federn (6) der Versteifung (3) versetzt ist, um beim Einsetzen des Verbindungselementes (4) einen Anzug zwischen der Versteifung (3) und den Rahmen (2) zu erhalten.

4. Modulare Konstruktion nach Anspruch 2, **dadurch gekennzeichnet, dass** jede Versteifung (3), mit Ausnahme der Eckversteifungen, an einer ihrer Seiten mit einer Mehrzahl von Federn (6, 6') versehen ist, die als Verzahnung ausgebildet sind, die in die formkomplementäre Verzahnung eingreift, die im nebeneinander angeordneten Zustand der Rahmen (2) von den angesetzten Ansätzen (7) der Rahmen (2) gebildet ist.

5. Modulare Konstruktion nach Anspruch 2, **dadurch gekennzeichnet, dass** mindestens einige der Rahmen (2) an mindestens einer ihrer Seiten in der Nähe von zwei ihrer einander abgewandten Außenseiten mit einem Ansatz (7) versehen sind.

6. Konstruktion nach Anspruch 5, **dadurch gekennzeichnet, dass** sich der Ansatz (7) über die vier Seiten des Rahmens (2) erstreckt.

7. Konstruktion nach Anspruch 6, **dadurch gekennzeichnet, dass** der Ansatz (7) in den Ecken des Rahmens (2) unterbrochen ist.

8. Konstruktion nach einem der Ansprüche 5 bis 7, **dadurch gekennzeichnet, dass** der Ansatz (7) als umlaufende Feder ausgebildet ist, die sich von einer der Seiten des Rahmens (2) erstreckt.

9. Konstruktion nach einem der Ansprüche 5 bis 8, **dadurch gekennzeichnet, dass** der Ansatz (7) vorgebohrt ist.

10. Konstruktion nach einem der Ansprüche 5 bis 9, **dadurch gekennzeichnet, dass** jeder Rahmen (2) mit mindestens einer durchsichtigen oder undurchsichtigen Fassadenplatte (1) verschlossen ist.
